# EUROPÄISCHE PATENTSCHRIFT

(11) **EP 0 203 100 B1**
(45) Veröffentlichungstag und Bekanntmachung des Hinweises auf die Patenterteilung: **20.09.1989**
(21) Anmeldenummer: 85905393.6
(22) Anmeldetag: 28.10.1985
(51) Int. Cl.: F15B 11/16

(54) **HYDRAULIKANLAGE**
HYDRAULIC INSTALLATION
INSTALLATION HYDRAULIQUE

(30) Priorität: 28.11.1984 DE 3443354
(43) Veröffentlichungstag der Anmeldung: 03.12.1986
(73) Patentinhaber: ROBERT BOSCH GMBH, 70442 Stuttgart (DE)
(72) Erfinder: KÖTTER, Wolfgang, D-7145 Markgröningen (DE)
(86) Internationale Anmeldenummer: DE8500419
(87) Internationale Veröffentlichungsnummer: WO8603264

(56) Entgegenhaltungen:
- WO-A-85/03744
- GB-A- 2 072 260
- US-A- 2 941 365
- US-A- 2 942 421
- US-A- 3 866 418
- US-A- 3 987 625
- US-A- 4 118 149

## Beschreibung

Die Erfindung geht aus von einer Hydraulikanlage nach der Gattung des Hauptanspruchs. Bei einer derartigen, bekannten Hydraulikanlage wird an den Wegeventilen über einen Bypass, der ein Rückschlagventil und eine Drossel aufweist, ein Teil des Verbraucherstroms abgezweigt, um den Regler des die Pumpe antreibenden Motors so einzustellen, daß die Betätigungsgeschwindigkeit der Verbraucher bestimmte Werte nicht über-oder unterschreitet. Dieses Steuermittel arbeitet nicht für alle Anwendungsfälle genau genug, insbesondere nicht wenn ein bestimmter Verbraucher betätigt werden soll (US-A-3 866 418). Es ist weiterhin eine Einrichtung zur Betätigung der Drosselklappe einer Brennkraftmaschine bekanntgeworden, die einen an die Druckleitung zum Verbraucher angeschlossene hydraulische Fühlereinrichtung aufweist. Diese ist so ausgebildet, daß unabhängig von der Verbraucherbelastung stets ein konstanter Flüssigkeitsstrom zum Verbraucher fließt. Die Fühlereinrichtung weist einen vom Differenzdruck gesteuerten Kolben auf, der auf einen Kontrollkreis einwirkt, welcher unabhängig vom Verbraucherkreis ist. Die Betätigungskraft für die Stelleinrichtung stammt aus einer Druckluftanlage, was die Einrichtung verteuert. Außerdem eignet sich eine solche Einrichtung dann nicht, wenn mehrere hydraulische Verbraucher in einem Block zusammengefaßt sind (US-A-3 967 625).

Es ist eine Aufgabe der Erfindung, eine Hydraulikanlage der eingangs genannten Art so weiterzubilden, daß bei Betätigen eines bestimmten Verbrauchers über das ihm zugeordnete Wegeventil eine Drehzahlanhebung des Antriebsmotors für die Pumpe möglich ist, gleichgültig ob eine oder mehrere Verbraucher zugeschaltet sind. Insbesondere ist die erforderliche Drehzahlanhebung für beispielsweise kleine und mittlere Verbraucher auf einen festen Wert und für den genannten Verbraucher proportional der Schieberauslenkung möglich. Diese Aufgabe wird gemäß der Erfindung durch die im Kennzeichenteil des Anspruchs 1 genannten Mittel gelöst. Auf diese Weise ist auch eine wirtschaftliche Versorgung der Hydraulikanlage möglich, da die Leistung des Antriebsmotors den Erfordernissen der Verbraucher besser angepaßt ist.

Durch die in den Unteransprüchen aufgeführten Maßnahmen sind Weiterbildungen und Verbesserungen der im Hauptanspruch angegebenen Merkmale möglich.

### Zeichnung

Zwei Ausführungsbeispiele der Erfindung sind in der Zeichnung dargestellt und in der nachfolgenden Beschreibung näher erläutert. Diese zeigen in den Figuren 1 und 2 Hydraulikanlagen in schematischer Darstellung, in Figur 3 ein Diagramm. Beschreibung des Ausführungsbeispieles

In Figur 1 ist mit 10 eine nicht verstellbare Pumpe bezeichnet, die Druckmittel aus einem Behälter 11 ansaugt und in eine Förderleitung 12 verdrängt. Die Pumpe 10 ist von einer Brennkraftmaschine 13 angetrieben, insbesondere einem Dieselmotor, deren die Kraftstoffzufuhr bestimmendes Glied 14 - bei einem Dieselmotor also die Einspritzpumpe bzw. deren Drehzahlregler - mittels eines hydraulisch beaufschlagten Steilzylinders 15 eingestellt wird. Dieser ist über eine Leitung 16 mit Druckmittel beaufschlagt, weiche zu einem Ventil-Steuerblock 17 führt. In diesem sind in Serie drei Wegeventile 18 bis 20 angeordnet, von denen das Wegeventil 18 einen einfach wirkenden Verbraucher steuert, die Wegeventile 19, 20 dagegen doppelt wirkende Verbraucher steuern.

Die Förderleitung 12 führt ebenfalls zum Steuerblock 17. An sie ist eine Neutralumlaufleitung 12A angeschlossen, die von einer den Steuerblock verschließenden Endplatte 22 ausgeht und an einem Druckbegrenzungsventil 23 endet. Von diesem führt eine Leitung 24 zu einer Rücklaufleitung 25, die ebenfalls durch den Steuerblock 17 hindurchgeführt ist. Von der Förderleitung 12 zweigen im Steuerblock 17 eine Leitung 26 ab, die zum Druckbegrenzungsventil führt, weiterhin eine Leitung 27, die zu einem Druckregelventil 28 führt, eine Leitung 29, die zum Wegeventil 18 führt, eine Leitung 30, die zum Wegeventil 19 führt und eine Leitung 31, die zum Wegeventil 20 führt. Vom Wegeventil 18 führt eine erste Leitung 32 zu einem nicht dargestellten einfach wirkenden Verbraucher, eine zweite Leitung 33 zur Leitung 16 und eine Leitung 34 zu einer Leitung 35, die von der Rücklaufleitung 25 zur Abflußseite des Druckregelventils 28 führt. Von der Leitung 33 zweigt eine Leitung 37 ab, die an die eine Stirnseite 28A des Druckregelventils 28 führt, auf dessen entgegengesetzte Stirnseite 28B eine Regelfeder 38 einwirkt. In der Leitung 33 ist kurz vor der Einmündung in die Leitung 16 eine Drossel 39 angeordnet. Das Druckregelventil 28 stellt je nach Stellung entweder Verbindung von der mit der Förderleitung 12 verbundenen Leitung 27 zur Leitung 16 her oder zu der mit der Rücklaufleitung 25 verbundenen Leitung 35. Gesteuert wird das Druckregelventil 28 durch den auf seine Sfimfläche 28 A einwirkenden Flüssigkeitsdruck entgegen der Kraft der Feder 38.

Das Wegeventil 18 vermag drei Schaltstellungen I, II und 111 einzunehmen, wobei die Stellung II die Sperrstellung ist, die Stellung die Arbeitsstellung, die Stellung III die Entlastungsstellung. Dieses Wegeventil ist als 6/3-Wegeventil ausgebildet und stellt in seiner Stellung I einerseits Verbindung her von der Leitung 29 zur Leitung 32 und damit zum Verbraucher und andererseits von der Leitung 34 zur Leitung 33 und damit zur Leitung 16.

Vom Wegeventil 19 führen eine Leitung 41 zur Rücklaufleitung 25 und zwei Leitungen 42, 43 zu einem nicht dargestellten doppeltwirkenden Verbraucher. Ähnlich sieht es beim Wegeventil 20 aus ; hier führen eine Leitung 44 zur Rücklaufleitung 25 und zwei Leitungen 45, 46 ebenfalls zu einem doppeltwirkenden Verbraucher. Die Wegeventile 19, 20 sind ebenfalls als 6/3-Wegeventile ausgebildet und weisen dieselben Schaltstellungen I .bis III auf wie das Wegeventil 18. Dieses unterscheidet sich von den Wegeventilen 19, 20 jedoch dadurch, daß der in Arbeitsstellung I zwischen den Anschlüssen a und b, d. h. zwischen der Leitung 33 und 34 eine verstellbare Drossel 48 ausgebildet ist. Diese sieht in Wirklichkeit so aus, daß sich - wie an sich bekannt - an der Steuerschieberkante eine Steuemut befindet, die bei zunehmender Verschiebung des Steuerschiebers immer weiter öffnet, so daß der Durchflußquerschnitt von der Leitung 33 zur Leitung 34 zunehmend aufgesteuert wird.

Befinden sich sämtliche Wegeventile in Neutralstellung 11, so fließt das von der Pumpe 10 geförderte Druckmittel von der Leitung 12 über die Leitung 26 in die Neutralumlaufleitung 12a und von dieser in die Rücklaufleitung 25a zum Behälter. Dabei herrscht ein niedriger Neutralumlaufdruck von beispielsweise 3 bar in den Leitungen 12, 12a, 27 und 16, wobei die beiden letzten Leitungen nun durch das Druckregelventil 28 miteinander verbunden sind. Die Feder 50 im Stellzylinder 25 verschiebt den Kolben 51 nach rechts und stellt damit den Drehzahlregler 13 auf Leerlaufdrehzahl. Das bedeutet, daß nun die Drehzahl der Pumpe niedrig ist und diese - wie oben ausgeführt - nur den niedrigen Umlaufdruck erzeugt, welcher im Diagramm nach Figur 3 mit P, bezeichnet ist. In diesem Diagramm ist auf der Abszisse der Hub des Steuerschiebers des Wegeventils 18 aufgetragen, auf der Ordinate die Drehzahl der Brennkraftmaschine 13 bzw. der Steuerdruck in der Leitung 16.

Wird eines der Wegeventile 19 oder 20 in Arbeitsstellung I verstellt, dann wird die Verbindung von der Leitung 26 zur Neutralumlaufleitung 12a unterbrochen, der Druck in der Leitung 27 steigt an und damit ebenfalls in der Leitung 16, in letzterer bis auf den Druck P₂ von beispielsweise 6 bar. Dieser Druck entspricht der Kraft der Reglerfeder 38. Bei weiter steigendem Druck in der Leitung 27 bleibt der Druck in der Leitung 16 konstant, da er durch das Druckregelventil 28 auf diesem Wert gehalten wird. Druckmittel fließt nun von der Leitung 12 über eine der Leitungen 42 oder 45 des Wegeventils 19 bzw. 20 zum Verbraucher. Durch den in der Leitung 16 angestiegenen Druck wird der Kolben 51 des Stellzylinders 15 entgegen der Federkraft 15 verschoben, wodurch der Drehzahlregler 14 die Brennkraftmaschine 13 auf eine höhere Drehzahl einstellt. Damit steigen der Förderdruck und die Fördermenge der Pumpe 10. Es ist noch zu erwähnen, daß von den an die Wegeventile 19, 20 angeschlossenen Verbrauchern Druckmittel über die Leitung 43 bzw. 46 zum Behälter fließt. Wird nun das Wegeventil 18 von seiner Neutralstellung II in Richtung Arbeitsstellung I verschoben - entweder alleine oder bei gleichzeitiger Betätigung eines der Ventil 19, 20, dann fließt einerseits Druckmittel über die Leitung 32 zum Verbraucher, andererseits von der Druckfläche 28A des Druckregelventils 28 über die Leitung 37 und die Leitung 33 sowie das Wegeventil 18 und die Leitung 34 zunehmend zur Rücklaufleitung 25. Dieser Strom ist begrenzt durch die Drossel 48 im Wegeventil 18. Gleichzeitig fließt auch aus der Leitung 16 Druckmittel durch die Drossel 39 in begrenztem Ausmaß in die Leitung 33, wodurch der Druck an der Druckfläche 28 A des Druckregelventils sinkt, worauf die Regelfeder 38 zunehmend Verbindung von der Leitung 27 zur Leitung 16 herstellt Hierdurch steigt der Druck in der Leitung 16, so daß der Drehzahlregler 14 die Brennkraftmaschine 13 auf noch höhere Drehzahl ansteigen läßt. Die Drehzahl wird umso größer, je weiter das Wegeventil 18 in seine Arbeitsstellung I verstellt wird. Die Drehzahl der Brennkraftmaschine 13 steigt also proportional zur Auslenkung des Wegeventils 18. Dies ist im Diagramm nach der Figur 3 durch die ansteigende Kurve P₃ zu erkennen. Beim Zurückstellen des Wegeventils 18 von seiner Schaltstellung I in II sinkt der Druck in der Leitung 16 wieder ab, so daß die Drehzahl der Brennkraftmaschine verringert wird.

Das Ausführungsbeispiel nach Figur 2 unterscheidet sich gegenüber demjenigen nach Figur 1 im wesentlichen nur dadurch, daß es sich hier um einen sogenannten loadsensing-Hydraulikkreis handelt, der ein Stromregelventil 55 aufweist, das an die Förderleitung 12 angeschlossen ist und das eine Verbindungsleitung 56 zur Rücklaufleitung 25 hat. Außerdem ist eine Steuerleitung 57 im Steuerblock vorgesehen, in der jedem Wegeventil ein Wechselrückschlagventil 58 zugeordnet ist. Die Wegeventile entsprechen im wesentlichen wieder den oben beschriebenen, jedoch mit dem Unterschied, daß jeweils noch eine Verbindungsleitung zum Wechselrückschlagventil 58 besteht. Über diese Wechselrückschlagventile wird jeweils der höchste, an einem Verbraucher herrschende Druck ausgewählt und über eine Leitung 60 an das Stromregelventil 55 herangeführt. Derartige Anordnungen sind an sich bekannt und haben den Zweck, in Neutralstellung der Wegeventile das Stromregelventil 55 so einzustellen, daß es in seiner Schaltstellung II eine direkte Verbindung von der Pumpe zur Rücklaufleitung herstellt, so daß keine Verlustleistung entsteht. Der Versorgungsdruck des Druckregelventils 28 kommt aus der Steuerleitung 60 für das Stromregelventil 55, d. h. in Neutralstellung des Wegeventils 18 sinkt der Druck im Stellzylinder 15 bzw. in der Leitung 16 auf Behälterdruck, siehe hierzu in Figur 3 die gestrichelte Linie.

## Patentansprüche

1. Hydraulikanlage für mehrere über Wegeventile (18 bis 20) beaufschlagbare Verbraucher, mit einer von einem drehzahlveränderbaren Motor (13) angetriebenen Pumpe (10), wobei der die Motor drehzahl einstellende Regler (14) von einem über, Steuermittel (28) und eine Leitung (16) beaufschlagten Stellzylinder (15) in Abhängigkeit der Einstellung der Wegeventile (18 bis 20) verstellbar ist, dadurch gekennzeichnet, daß das Steuermittel ein Druckregelventil (28) ist, das den Druck in der Leitung (16) steuert, wobei der Druckraum (28A) des Druckregelventils (28) einerseits stets über eine eine Drossel (39) enthaltende erste Leitungsverbindung mit dem Stellzylinder (15) verbunden ist und andererseits über eine weiterführende zweite Leitungsverbindung (33) und in Arbeitsstellung (I) eines der Wegeventile (18) über eine in diesem ausgebildete verstellbare Drossel (48) mit dem Rücklauf (25) verbindbar ist, sodaß das Druckregelventil (28) beim Betätigen des einen Wegeventils (18) für den einen Verbraucher einen proportional der Schieberauslenkung austeigenden Druck und beim Betätigen eines anderen Wegeventils (19, 20) für die anderen Verbraucher einen konstanten Druck erzeugt.

2. Anlage nach Anspruch 1, dadurch gekennzeichnet, daß die verstellbare Drossel als spezielle Steuerkante (48) des einen Wegeventils (18) mit Feinsteuerfase ausgebildet ist.

3. Anlage nach Anspruch 1 und/oder 2, dadurch gekennzeichnet, daß das eine Wegeventil (18) zur Steuerung eines einfach wirkenden Verbrauchers dient und in Arbeitsstellung (I) eine Verbindung von der Leitung (16) zur Rücklaufleitung (25) steuert.

4. Anlage nach einem der Ansprüche 1 bis 3, dadurch gekennzeichnet, daß das Druckregelventil (28) in dem einen Wegeventil (18) integriert ist.

## Claims

1. Hydraulic installation for a plurality of consumers stressible through multiple-way valves (18 to 20) having a pump (10) driven by a variable- speed motor (13), the regulator (14) which adjusts the motor speed being adjustable by an operation cylinder (15) stressed by control means (28) and a pipe (16) as a function of the adjustment of the multiple-way valves (18 to 20), characterized in that the control means is a pressure regulator valve (28) which controls the pressure in the pipe (16), the pressure chamber (28A) of the pressure regulator valve (28) always being connected through a first pipe connection which contains a throttle (39) to the operating cylinder (15) on the one hand and being connectable through a continuing second pipe connection (33) and in the operative position (I) of one of the multiple-way valves (18) through an adjustable throttle (48) constructed in the latter to the return (25) on the other hand, so that when the multiple-way valve (18) for the one consumer is actuated the pressure regulator valve (28) generates a pressure increasing proportionally to the slide deflection, and when another multiple-way valve (19, 20) is actuated it generates a constant pressure for the other consumer.

2. Installation according to Claim 1, characterized in that the adjustable throttle is constructed as a special control edge (48) of the one multiple-way valve (18) with a fine control bevel.

3. Installation according to Claim 1 and/or 2, characterized in that the one multiple-way valve (18) serves to control a single-acting consumer, and in the operative position (1) controls a connection from the pipe (16) to the return pipe (25).

4. Installation according to one of Claims 1 to 3, characterized in that the pressure regulator valve (28) is integrated in the one multiple-way valve (18).

## Revendications

1. Installation hydraulique alimentant plusieurs utilisateurs par l'intermédiaire de vannes à plusieurs voies (18-20) comportant une pompe (12) entraînée par un moteur (13) à vitesse de rotation réglable, le régulateur (14) qui règle la vitesse de rotation du moteur étant réglé par un moyen de réglage (28) et un vérin de réglage (15) alimenté par une conduite (16) en fonction du réglage de la vanne à plusieurs voies (18-20), installation caractérisée en ce que le moyen de commande est une vanne de régulation de pression (28) qui commande la pression régnant dans la conduite 16 et la chambre de pression (28 A) de la vanne de régulation de pression (28) est reliée, d'une part, au vérin de réglage (15) par une première conduite de liaison comportant un organe d'étranglement (39) et, d'autre part, au retour (25) par une seconde conduite de liaison (33) allant au-delà et qui pour la position de travail (I) de l'une des vannes à plusieurs voies (18) réalise cette liaison par un organe d'étranglement (48) réglable prévu dans cette vanne, de manière que, lors-de la commande de cette vanne à plusieurs voies (18), la vanne de régulation de pression donne à l'utilisateur une pression croissante proportionnelle au mouvement du tiroir de cette vanne et que, lors de la mise en oeuvre d'une autre des vannes à plusieurs voies (19, 20), on obtienne une pression constante pour les autres utilisateurs.

2. Installation selon la revendication 1, caractérisée en ce que l'organe d'étranglement réglable est constitué par une arête de commande particulière (48) de l'une des vannes à plusieurs voies (18) avec une phase de commande fine.

3. Installation selon la revendication 1 et/ou 2, caractérisée en ce qu'une vanne à plusieurs voies (18) commande un utilisateur à simple effet et commande en position de travail (I) une liaison entre la conduite (16) et la conduite de retour (25).

4. Installation selon l'une des revendications 1 à 3, caractérisée en ce que la vanne de régulation de pression (28) est intégrée à l'une des vannes à plusieurs voies (18).
